# EUROPÄISCHE PATENTSCHRIFT

(11) **EP 0 774 324 B1**
(45) Veröffentlichungstag und Bekanntmachung des Hinweises auf die Patenterteilung: **08.05.2002**
(21) Anmeldenummer: 97100103.7
(22) Anmeldetag: 03.08.1992
(51) Int. Cl.: B25B 7/10

(54) **Zange mit zwei Zangenschenkeln**
Pliers with two plierarms
Pince avec deux bras

(30) Priorität: 08.08.1991 DE 9109830 U; 07.11.1991 DE 9113870 U
(43) Veröffentlichungstag der Anmeldung: 21.05.1997
(62) Teilanmeldung aus: 92113241.1
(73) Patentinhaber: Knipex-Werk C. Gustav Putsch, 42349 Wuppertal (DE)
(72) Erfinder: Putsch, Ralf, 42349 Wuppertal (DE)
(74) Vertreter: Müller, Enno, Dipl.-Ing.

(56) Entgegenhaltungen:
- EP-A- 0 116 305
- DE-C- 805 265
- GB-A- 2 171 944
- GB-A- 191 210 112
- US-A- 1 885 895

## Beschreibung

Die Erfindung betrifft eine Zange mit zwei Zangenschenkeln, die mittels eines Gelenkbolzens miteinander verbunden sind, wobei der Gelenkbolzen einen Gelenkbolzenkopf, ein Gelenkbolzen-Grundteil und einen formschlusserzeugenden Bereich aufweist und sich an diesem Gelenkbolzen kreuzen, wobei an einer Seite des Kreuzungsbereichs ein Zangenmaul zwischen zwei Zangenbakken, die an den beiden Zangenschenkeln definiert sind, ausgebildet ist und an der gegenüberliegenden Seite der ersten Seite des Kreuzungsbereichs Griffabschnitte an den Zangenschenkeln ausgebildet sind, wobei der eine, zur Veränderung der Größe des Zangenmauls im Kreuzungsbereich relativ zum anderen Zangenschenkel stufenweise verstellbare Zangenschenkel einen Freiraum mit zwei Schenkellängswänden des anderen Zangenschenkels durchsetzt, wobei der Gelenkbolzen in einer Bohrung des anderen Zangenschenkels passend geführt und in seiner Achsrichtung verlagerbar ist und zwei in Achsrichtung des Gelenkbolzens benachbarte Querschnittsbereiche aufweist, von denen der eine, formschlusserzeugende Bereich im gekuppelten Zustand in formschlüssigem Eingriff zu den profilierten Flanken eines im Kreuzungsbereich liegenden Längsschlitzes des einen Zangenschenkels tritt und im entkuppelten Zustand der im Querschnitt dünnere Bereich frei im Längsschlitz verschieblich ist, wobei weiter der dünnere Bereich zwei diametral einander gegenüberliegende, symmetrisch abgeflachte Flächen aufweist, und wobei die Schmalseiten der abgeflachten Flächen abgerundet sind und periphere Abstütz- bzw. Führungszonen für den Gelenkbolzen an der Bohrungswandung einer Bohrung der Schenkellängswände bilden, wobei weiter der im Querschnitt dünnere Bereich auf einer Seite von dem Gelenkbolzenkopf begrenzt ist (siche GB-A-M 10 112).

Eine Zange ist aus der EP 0 116 305 bekannt, wobei der Gelenkbolzen sich aus einem profilierten Querschnittsbereich zum formschlüssigen Eingriff in entsprechend ausgebildete Flanken eines Zangenschenkels und aus einem wesentlich dünneren Querschnittsbereich zusammensetzt. An seinem Ende ist dem dünneren Querschnittsbereich ein Anschlagkragen angeformt, der bei Betätigung des Gelenkbolzens in axialer Richtung eine ihm zugewandte Außenseite eines anderen Zangenschenkels beaufschlagt. Desweiteren zeigt die GB-A-M 10 112 eine Zange mit zwei Zangenschenkeln, die mittels eines Gelenkbolzens miteinander verbunden sind. Letzterer ist in einer Bohrung einer, der Bolzenbetätigungsseite gegenüberliegenden Schenkellängswand des anderen Zangenschenkels geführt. Desweiteren ist der Gelenkbolzen in seiner Achsrichtung zur Erlangung eines entkuppelten Zustandes verlagerbar. Der Gelenkbolzen weist zwei benachbarte Querschnittsbereiche auf, so einen im gekuppelten Zustand den Formschluss erbringenden Bereich, welch letzterer im Querschnitt kreisrund ausgebildet ist, sowie einen im entkuppelten Zustand die Verschiebung ermöglichenden, im Querschnitt dünneren Bereich, wobei dieser dünnere Bereich zwei diametral einander gegenüberliegende, symmetrisch abgeflachte Flächen mit an den Schmalseiten der abgeflachten Flächen ausgebildeten Abrundungen aufweist. Letztere bilden periphere Abstütz- bzw. Führungszonen für den Gelenkbolzen an der, der Bolzenbetätigungsseite gegenüberliegend ausgeformten Bohrung der Schenkellängswand des anderen Zangenschenkels, wobei diese Abstützung des querschnittsdünneren Bereiches in der Bohrung im entkuppelten Zustand, d. h. in der verlagerten Stellung des Bolzens, erreicht wird.

Aufgabe der vorliegenden Erfindung ist es, eine gattungsgemäße Zange im Hinblick auf eine Verstellung der Zangenmaulgröße in jeder Winkelstellung der Zangenschenkel zueinander zu verbessern.

Gelöst ist diese Aufgabe durch die im kennzeichnenden Teil des Anspruchs 1 angegebene Erfindung.

Die Unteransprüche betreffen vorteilhafte Weiterbildungen des Erfindungsgegenstandes.

Zufolge solcher Ausgestaltung ist eine gattungsgemäße Zange geschaffen, bei welcher der im Querschnitt dünnere Bereich des Gelenkbolzens im gekuppelten Zustand die Bohrung jeder Schenkellängswand des anderen Zangenschenkels durchsetzt, wobei die Schmalseiten der abgeflachten Flächen im gekuppelten bzw. entkuppelten Zustand in jeder Bohrung der Schenkellängswände periphere Abstütz- bzw. Führungszonen für den Gelenkbolzen bilden und bei welcher im entkuppelten Zustand ein Zwischenabschnitt des im Querschnitt dünneren Bereiches zwischen dem Formschluss erzeugenden Bereich und dem Gelenkbolzenkopf frei im Längsschlitz des einen Zangenschenkels verschieblich ist. Die Abstütz- und Führungsfunktion des Gelenkbolzens ist den abgerundeten Schmalseiten zugeordnet, bei insgesamt rechteckiger Ausgestaltung. Im weiteren ist auch vorgesehen, dass der Gelenkbolzen bei Betätigung einen Anschlag im Bereich der profilierten Flanken des einen Zangenschenkels erfährt. Hierbei ist so vorgegangen, dass der den Freiraum zum Durchsetzen des einen Zangenschenkels aufweisende Zangenschenkel eine an der Betätigungsseite des Gelenkbolzens angeordnete Ausnehmung aufweist, die bei Betätigung des Gelenkbolzens den Gelenkbolzenkopf aufnimmt und dass ein tiefenmäßig versenkt liegender Betätigungsanschlag für den Gelenkbolzenkopf vorgesehen ist. Die baulichen Mittel sind hierbei einfach und zweckmäßig ausgebildet. Hierbei ist es besonders von Vorteil, dass der Gelenkbolzenkopf bei Betätigung unterhalb der Ebene der die Ausnehmung aufweisenden Zangenschenkelseite tritt. In Grundstellung tritt der Gelenkbolzenkopf nur wenig über die Ebene der die Ausnehmung aufweisenden Zangenschenkelseite hinaus, was ein Ertasten des Gelenkbolzenkopfes erleichtert. Vorteilhafterweise sind hierbei die profilierten Flanken des einen Zangenschenkels als Anschlag ausgebildet. Hierbei erweist sich eine Federbelastung des Gelenkbolzens von der dem Gelenkbolzenkopf gegenüberliegenden Seite als besonders vorteilhaft, womit der Gelenkbolzen nach erfolgter Verstellung der Zangenmaulweite stets in seine Grundstellung zurückverlagert wird. Es ist somit in Grundstellung stets ein Formschluß zwischen dem Gelenkbolzen und dem die profilierten Flanken aufweisende Zangenschenkel gegeben. Alternativ hierzu kann die Anordnung auch so getroffen sein, daß der Gelenkbolzen mittels eines im wesentlichen senkrecht zu seiner Verschieberichtung wirkenden Rastteiles verstellbar festsetzbar ist, womit die Grundstellung des Gelenkbolzens definiert ist. Ein Verlagern des Gelenkbolzens zum Zwecke der Änderung der Zangenmaulweite erfolgt somit entgegen der Wirkung eines Rastteils, welches im Bereich des die Ausnehmung aufweisenden Zangenschenkels vorgesehen sein kann. Eine Rückverlagerung des Gelenkbolzens erfolgt hierbei willensbetont, wobei letzterer bis zum Festsetzen durch das Rastteil manuell zurückverlagert wird. Vorteilhafterweise ist das Rastteil als eine federbelastete Kugel ausgebildet, welche in eine entsprechende Vertiefung des Gelenkbolzens eingreift. Als weitere vorteilhafte Ausbildung weist der Gelenkbolzen einen Zwischenabschnitt zwischen dem formschlußerzeugenden Querschnittsbereich und dem Gelenkbolzenkopf auf, wobei der Zwischenabschnitt einen gleichbleibenden Querschnitt besitzt. Vorzugsweise entspricht hierbei der Querschnitt des Zwischenabschnittes der lichten Weite zwischen den profilierten Flanken des einen Zangenschenkels. Somit ist gewährleistet, daß der Gelenkbolzen stets dreh- und kippsicher gelagert ist, unabhängig von seiner axialen Lage. Der Gelenkbolzenkopf ist hierbei umfangsmäßig im wesentlichen zusammenfallend mit einer kreisringförmigen Hüllfläche des Gelenkbolzens ausgebildet, was zur Folge hat, daß der Gelenkbolzen, unabhängig von seiner Betriebsstellung, eine sichere Lagerung in den Axialbohrungen der Gabelenden des anderen Zangenschenkels erfährt. Voreilhafterweise ist die an der Betätigungsseite des anderen Zangenschenkels angeordnete Ausnehmung trichterförmig ausgebildet, wobei diese Ausnehmung in den Bereich der Axialbohrung übergeht. Diese Ausgestaltung ermöglicht ein handhabungstechnisch günstiges Verlagern des Gelenkbolzens in Freigabestellung, zum Verändern der lichten Weite des Zangenmaules. Als besonders vorteilhaft erweist es sich hierbei, die Ausnehmung exzentrisch zum Gelenkbolzenkopf auszubilden, womit die Ausnehmung eine ergonomisch günstigere Form aufweist, was eine verbesserte Handhabung bei der Verlagerung des Gelenkbolzens zur Folge hat. Dies wird zusätzlich dadurch unterstützt, daß die Ausnehmung etwa eine Daumengröße aufweist. Letztere kann auch leicht oval und wie bereits erwähnt exzentrisch zum Gelenkbolzen ausgebildet sein. Es wird hierdurch ein optimales Abrollen der Daumunterseite bei der Verlagerung des Gelenkbolzens ermöglicht. Um ein Abrutschen des Daumens bei Betätigung eines verschmutzten (bspw. ölverschmutzten) Gelenkbolzens zu vermeiden, ist des weiteren vorgesehen, daß der Gelenkbolzenkopf oberseitig strukturiert ist. Letzterer ist durch die genannte Maßnahme griffiger und somit handhabungstechnisch günstig ausgestaltet. Alternativ hierzu kann der Gelenkbolzenkopf auch als rundes, nach oben sphärisch gewölbtes Knopfteil ausgebildet sein. In einer vorteilhaften Weiterbildung füllt der Gelenkbolzenkopf im niedergedrückten Zustand die Öffnung in der Ausnehmung im wesentlichen vollständig aus. Der Gelenkbolzenkopf weist somit in der Projektion einen dem der Öffnung in der Ausnehmung entsprechenden Durchmesser auf. Des weiteren ist vorgesehen, daß der Gelenkbolzenkopf gesondert ausgebildet ist, was vorteilhafterweise dadurch realisiert ist, daß der Gelenkbolzenkopf an den Gelenkbolzengrundkörper angeschraubt ist. Es kann auch eine andere Zapfen-Verbindung vorgesehen sein.

Gemäß einer weiteren Ausführungsform ist auch vorgesehen, daß die in dem anderen Zangenschenkel vorgesehene Ausnehmung einen solchen freien Durchmesser, bzw. der Gelenkbolzenkopf in bezug auf den freien Durchmesser der Ausnehmung mit einer solchen Abmessung ausgebildet ist, daß auch bei niedergedrücktem Gelenkbolzenkopf ein Durchblickspalt auf die profilierten Flanken des einen Zangenschenkels verbleibt. Diese Maßnahme erweist sich beispielsweise als vorteilhaft, wenn Verschmutzungen im Bereich der profilierten Flanken des einen Zangenschenkels auftreten. Die Verschmutzungen können ein vollständiges Niederdrücken des Betätigungskopfes so praktisch nicht hindern. Sie werden entweder in die Zwischenräume der Zahnprofilierungen, die sich beim Niederdrücken des Gelenkbolzenkopfes öffnen, abgedrängt oder zwischen den Rand des Gelenkbolzenkopfes und den Rand der umgebenden Ausnehmung. Hierzu ist es weiter vorteilhaft, daß der Gelenkbolzenkopf in der Projektion im Bereich seines größten Durchmessers einen Zahn der Flanken des Zangenschenkels (nur) bis auf etwa eine halbe Zahntiefe überdeckt. Der Auflagebereich des Gelenkbolzenkopfes auf der oberen Querfläche der Zahnprofilierung, welche den Anschlag beim Niederdrücken für den Gelenkbolzenkopf bilden, ist so sehr klein gehalten. Dies ist förderlich im Hinblick auf ein Abdrängen von Verschmutzungen in dem zuvor ausgeführten Sinne. Es ist weiter auch bevorzugt, daß der Gelenkbolzenkopf in seiner Grundfläche aus der Überlagerung einer gerundeten und rechteckigen Fläche gebildet ist, derart, daß die Breite des Rechtekkes etwa dem freien Abstand zwischen den Zahnflanken entspricht, seine Längserstreckung jedoch den Durchmesser der gerundeten Fläche übertrifft. Der Abschnitt des Gelenkbolzens bzw. des Gelenkbolzenkopfes, welcher der rechteckigen Fläche entspricht, erstreckt sich nur innerhalb der freien Fläche zwischen den Zahnflanken des einen Zangenschenkels. Die gerundete bzw. kreisrunde Fläche ist durch den Teil des Gelenkbolzens gebildet, welcher auch den überstand bezüglich der Zahnprofilierung auf den Zahnflanken ausbildet, was eben den erwähnten Anschlag erbringt beim Niederdrücken. Die Schmalseiten der Rechteckfläche sind darüber hinaus bevorzugt abgerundet ausgebildet. Diese Schmalseiten wirken unmittelbar mit dem anderen Zangenschenkel, in welchen die Ausnehmung ausgebildet ist, zusammen. Hierzu ist es zweckmäßig, daß der Radius der Umfangslinie der Schmalseiten etwa dem Radius der Ausnehmung entspricht. Um im niedergedrückten Zustand auch ein Unterlaufen des anderen Zangenschenkels durch den Gelenkbolzenkopf zu verhindern, was bei toleranzmäßig ungünstigen Paarungen möglicherweise nicht ganz auszuschließen wäre, ist auch bevorzugt, daß ein Überstand der Rechteckfläche über die Kreisfläche im Profil- d. h. höhenmäßig - den angrenzenden kreisförmigen Abschnitt des Gelenkkopfes übertrifft. Diese Maßnahme wird besonders deutlich im Hinblick auf eine konkrete Ausführungsform, bei welcher der kreisförmige Abschnitt durch ein eigenes, knopfartiges Bauteil gebildet ist, welches eine kalottenförmig gekrümmte Oberfläche aufweist. Den Randbereich dieses knopfförmigen Bauteiles übertrifft der genannte Überstand, in einer Seitenansicht überragt das knopfartige Bauteil dagegen in seinem mittleren Bereich wieder den Über- bzw. beide Überstände.

Nachstehend ist die Erfindung des weiteren anhand der beigefügten Zeichnungen, die jedoch lediglich Ausführungsbeispiele darstellen, erläutert. Hierbei zeigt:
- Fig. 1: eine erfindungsgemäße Zange in Seitenansicht;
- Fig. 2: die andere Seitenansicht der Zange;
- Fig. 3: den Gelenkbolzen in perspektivischer Darstellung;
- Fig. 4: einen Schnitt gemäß Linie IV-IV in Fig. 1 mit in strichpunktierter Darstellung veranschaulichter Lage des Gelenkbolzens in Freigabestellung;
- Fig. 5: den Schnitt gemäß Linie V-V in Fig. 4;
- Fig. 6: die Rückansicht der Zange;
- Fig. 7: eine Seitenansicht des Kreuzungsbereichs der Zangenschenkel zur Verdeutlichung der Blattfederzuordnung;
- Fig. 8: eine Draufsicht, ausschnittsweise, auf eine weitere Ausführungsform des Gelenkbolzens;
- Fig. 9: einen Schnitt durch den Gegenstand gemäß Fig. 8, geschnitten entlang der Linie IX-IX;
- Fig. 10: einen weiteren Schnitt durch den Gegenstand gemäß Fig. 8, geschnitten entlang der Linie X-X, bei niedergedrücktem Gelenkbolzen;
- Fig.11: eine perspektivische Darstellung, etwa entsprechend Fig. 3, des Gelenkbolzens der weiteren Ausführungsform, bei entnommenem Knopfteil;
- Fig. 12: eine Teildarstellung gemäß Fig. 1 einer alternativen Ausführungsform;
- Fig. 13: einen Schnitt durch den Gegenstand gemäß Fig. 12 entlang der Linie XIII-XIII;
- Fig. 14: einen Schnitt durch den Gegenstand gemäß Fig. 12 entlang der Linie XIV-XIV;
- Fig. 15: eine Teildarstellung gemäß Fig. 1 einer weiteren alternativen Ausführungsform;
- Fig. 16: eine der Fig. 15 entsprechende Darstellung, jedoch eine weitere Ausführungsform des Gelenkbolzens und der Ausnehmung des einen Zangenschenkels betreffend;
- Fig. 17: den Schnitt gemäß der Linie XVII-XVII in Fig. 16;
- Fig. 18: eine weitere Teildarstellung entsprechend der Fig. 16, jedoch eine weitere Ausführungsform des Gelenkbolzenkopfes und der Ausnehmung des einen Zangenschenkels betreffend;
- Fig. 19: den Schnitt gemäß der Linie XIX-XIX in Fig. 18;
- Fig. 20: eine der Fig. 18 entsprechende Darstellung, jedoch eine Ausführungsform betreffend, bei der der Gelenkbolzen ohne einen Gelenkbolzenkopf ausgebildet ist;
- Fig. 21: den Schnitt gemäß der Linie XXI-XXI in Fig. 20;
- Fig. 22: eine Rückansicht der Zange gemäß Fig. 2, jedoch eine weitere Ausführungsform betreffend, wobei der Gelenkbolzen mittels eines Rastteiles in der Grundstellung gehalten ist;
- Fig. 23: den Schnitt gemäß der Linie XXIII-XXIII in Fig. 22;
- Fig. 24: eine der Fig. 23 entsprechende Darstellung, jedoch in niedergedrückter Stellung des Gelenkbolzens.

Die Zange 1 besitzt zwei kreuzend zueinanderliegende Zangenschenkel 2 und 3. Letztere sind im Kreuzungsbereich über einen Gelenkbolzen 4 gegeneinander gelenkig verbunden. Die Zangenschenkel 2 und 3 bilden auf der Seite oberhalb und unterhalb je einen Griffabschnitt 7 bzw. 8 aus. Die Fuge des Zangenmaules M steht schräg ca 45° zu den Griffabschnitten 7, 8. Der Zangenschenkel 2 durchsetzt einen seiner Dicke entsprechenden Freiraum F des Zangenschenkels 3. Der Freiraum F ist als in der Schenkel-Schwenkebene liegender Schlitz gestaltet, der beiderseits zwei etwa gleich dicke Schenkellängswände 9 aufweist. Letztere sind von größerer Breite als die des Griffabschnittes.

Auch der durchsetzende Zangenschenkel 2 weist im Bereich des Freiraumes F eine die Breite des Griffabschnittes 7 deutlich überschreitende Breite auf. Dieser Durchtrittsbereich ist mit 10 bezeichnet. Er steht etwa im rechten Winkel zur Zangenbacke 5.

Zur Veränderung der Größe des Zangenmaules M läßt sich der durchsetzte Zangenschenkel 3 stufenweise verstellen. Die entsprechende Verstelleinrichtung besteht aus einem vom Gelenkbolzen 4 durchgriffenen Längsschlitz 11 in dem durchsetzenden Zangenschenkel 2. Der Längsschlitz 11 ist an seinen parallel zueinander verlaufenden Längsschlitzflanken 12 profiliert. Es handelt sich um eine sägezahnartige Profilierung. Die einzelnen Zahnlücken sind mit 13 bezeichnet und erstrecken sich, wie der Gelenkbolzen 4, quer zur Schwenkbetätigungsebene der Zangenschenkel 2, 3.

Der in einer Bohrung 14, welche deckungsgleich zum Längsschlitz 11 liegt, passend geführte Gelenkbolzen 4 ist, axial gesehen, im wesentlichen rotationssymmetrisch ausgebildet. Hierbei setzt sich der Gelenkbolzen 4 aus einem zylindrisch geformten Gelenkbolzenkopf 15 und einem Gelenkbolzengrundteil 16 zusammen, wobei der Gelenkbolzenkopf 15 mittels einer Schraube 17 fest mit dem Gelenkbolzengrundteil 16 verbunden ist. Beide Teile weisen hierbei im wesentlichen den gleichen Durchmesser auf. Das Gelenkbolzengrundteil 16 ist an diametral einander gegenüberliegenden Seiten symmetrisch abgeflacht, wobei dieser Bereich a einerseits vom Gelenkbolzenkopf 15 und andererseits von einem Gelenkbolzenkragen 18 des Gelenkbolzengrundteiles 16 begrenzt ist. Die Dicke des Gelenkbolzengrundteiles 16 im Bereich a entspricht dem lichten Abstand y des Längsschlitzes 11 zwischen den Längsschlitzflanken 12, wobei die Länge des Bereiches a in etwa der Addition der Breite des Durchtrittsbereichs 10 des Zangenschenkels 2 und einer Schenkellängswand 9 des Zangenschenkels 3 entspricht.

Im Bereich des Gelenkbolzengrundteil-Abschnittes a sind diesem an den abgeflachten Seiten 19, 20 jeweils zwei vom Gelenkbolzenkragen 18 ausgehende Zähne 21 zum formschlüssigen Eingriff in die Zahnlücken 13 beider Längsschlitzflanken 12 angeformt. Die Länge der Zähne 21 entspricht hierbei in etwa einem Dreiviertel der Breite x der Längsschlitzenflanken 12.

Der so gestaltete Querschnittsbereich a des Gelenkbolzengrundteiles 16 dient somit einerseits zur Erzielung des Formschlusses zwischen dem Gelenkbolzen 4 und dem Zangenschenkel 2 und andererseits bei Verlagerung des Gelenkbolzens 4 in Richtung z zur Sicherung des Gelenkbolzens 4 gegen Eigendrehung.

An der Betätigungsseite des Gelenkbolzens 4 ist in der Schenkellängswand 9 des Zangenschenkels 3 eine von der Bohrung 14 ausgehende Ausnehmung 22 angeordnet. Diese Ausnehmung 22 ist in Form einer Ansenkung realisiert, unter Belassen eines Restabschnittes der Bohrung 14. Die Ausnehmung 22 ist mithinkreisförmig ausgebildet.

Entgegen der Verlagerungsrichtung z steht der Gelenkbolzen 4 mit Ausnahme des in den Fig. 22 bis 24 gezeigten Ausführungsbeispiels unter Federbelastung, also im Sinne der Aufrechterhaltung des Formschlußeingriffs der Profilierungen. Hierzu ist der Gelenkbolzen 4 von dem einen vollen Querschnitt aufweisenden freien Ende her von einer Blattfeder 23 beaufschlagt. Letztere sitzt an der Außenseite der dortigen Schenkellängswand 9. Der Zuordnungsbereich der Blattfeder 23 weist zu ihrer versenkten Zuordnung eine form- entsprechende Rinne 24 auf. Die Blattfeder 23 nimmt einen dem Zangenschenkel 3 angepaßten Verlauf, wobei der Endbereich der Blattfeder 23 in Richtung auf den Gelenkbolzen 4 abgewinkelt ist. Wie Fig. 7 entnehmbar, übergreift das freie Ende der Blattfeder 23 eine sektorförmige Vertiefung 25 auf der Stirnseite des Gelenkbolzens 4. Die Sektorform berücksichtigt den Schwenkwinkelbedarf der Zangenschenkel 2, 3 unter Berücksichtigung der Tatsache, daß der Gelenkbolzen 4 auch im entkuppelten Zustand undrehbar zu dem den Längsschlitz 11 tragenden Zangenschenkel 2 gehalten ist. Eine Relativbewegung, d. h. Drehbewegung des Gelenkbolzens 4 findet nur in bezug auf den durchsetzten Zangenschenkel 3 statt. Zur Fixierung der Blattfeder 23 dient eine das andere Ende durchsetzende Schraube 26 oder ein sonstiges Befestigungselement.

In gekuppelter Stellung bilden die stehengebliebenen kreisförmigen Mantelwandabschnitte 16' des Gelenkbolzengrundteiles 16 periphere Abstütz- bzw. Führungszonen für den Gelenkbolzen 4 an der Bohrungswandung der Bohrung 14 der rechtsseitigen Schenkellängswand 9.

Auf der anderen Seite des Längsschlitzes 11, also der linksseitigen Schenkelwand 9, liegt dagegen die volle zylindrische Mantelwandung des Gelenkbolzengrundteiles 16 gestützt und geführt an der Bohrungswandung der Bohrung 14 an.

In entkuppelter Stellung übernimmt die Mantelwandung des Gelenkbolzenkopfes 15 die Abstützung und Führung innerhalb der Bohrung 14 der rechtsseitigen Schenkellängswand 9 und die Mantelwandabschnitte 16' die Abstützung und Führung an der Bohrungswandung der anderen Seite. Somit ist gewährleistet, daß der Gelenkbolzen 4 in jeder Stellung kippsicher gelagert ist.

Die Verstellhandhabung der Zange ist wie folgt: zur Aufhebung der bisher verwendeten Maulweite ist es lediglich erforderlich, den Gelenkbolzen 4 von der den Gelenkbolzenkopf 15 aufweisenden Seite her axial, d. h. quer zur Bewegungsebene der Zangenschenkel 2, 3 entgegen Federwirkung zu verlagern. Hierbei wird der Gelenkbolzenkopf 15 von der Ausnehmung 22 aufgenommen und mit Aufschlag des Gelenkbolzenkopfes 15 auf die profilierten Längsschlitzflanken 12 (deren obere Stirnfläche) des Längsschlitzes 11 ist der Formschlußeingriff zwischen den Zähnen 21 des Gelenkbolzens 4 und den Zahnlükken 13 des Längsschlitzes 11 aufgehoben. Der Gelenkbolzen 4 kann nun zusammen mit dem ihn verlagernden Zangenschenkel 3 in Erstreckungsrichtung des Längsschlitzes 11 verschoben werden. Durch Loslassen des Gelenkbolzenkopfes 15 bewirkt die Feder 23 die erneute Herbeiführung des gewünschten Formschlußeingriffs der Profilierungen, wobei der Gelenkbolzenkragen 18 als Anschlag an den Längsschlitzflanken 12 dient.

Mit Bezug zu den Fig. 8 bis 11 ist eine weitere Ausführungsform des Gelenkbolzens veranschaulicht. Soweit gleiche Teile nicht gesondert erläutert sind, wird auf die vorstehenden Ausführungen verwiesen.

Die Ausnehmung 22 bzw. genauer deren kleinster Durchmesser d (bei, wie im Ausführungsbeispiel, kreisförmiger Ausbildung), welcher kleinster Durchmesser desgleichen den freien Durchmesser darstellt, ist so gewählt, daß bei niedergedrücktem Gelenkbolzen 4 ein Durchblickspalt s (vgl. Auch Fig. 9) auf die profilierten Längsschlitzflanken 12 verbleibt. Wie sich insbesondere aus der Draufsicht gemäß Fig. 8 ergibt, können etwa unterhalb des überstehenden Bereiches U des Knopfteils 27 und der Stirnfläche 28 der Längsschlitzflanke 12 sich befindende Schmutzteilchen in die Zwischenräume 29 abgedrängt werden bzw. nach oben hinausgeworfen werden.

Wie sich gleichfalls insbesondere aus Fig. 8 ergibt, überdeckt das Knopfteil 27 in der Projektion im Bereich seines größten Durchmessers d1 einen Zahn der Längsschlitzflanken 12 etwa in halber Zahntiefe.

Der Gelenkbolzenkopf 15 besteht bei dem Ausführungsbeispiel der Fig. 8 bis 11 in seiner Grundfläche aus der Überlagerung einer gerundeten und einer rechteckigen Fläche. Die gerundete Fläche wird durch das gesonderte Knopfteil 27 gebildet. Die Überlagerung ist weiter derart, daß die Breite des Rechteckes etwa dem freien Abstand y zwischen den Längsschlitzflanken 12 entspricht, die Längserstreckung jedoch den Durchmesser d1 des Knopfteiles 27 übertrifft.

Überdies sind die Schmalseiten 30, 31 des Gelenkbolzenkopfes 15 abgerundet ausgebildet. Die Rundung entspricht hierbei der inneren freien Rundung der Ausnehmung 22.

Die Ausnehmung 22 setzt sich im einzelnen aus einem Kegelabschnitt 32, welcher einen Neigungswinkel vom ca. 30° aufweist, und einem zylindrischen Abschnitt 33 zusammen.

Wie sich insbesondere aus den Fig. 10 und 11 ergibt (wobei in Fig. 11 der Gelenkbolzen 4 ohne das Knopfteil 27 dargestellt ist) sind die Schmalseiten 30, 31 so hochgezogen, daß sie jedenfalls im Randbereich im Profil, d. h. höhenmäßig, den angrenzenden Randbereich 34 des Knopfteils 27 übertreffen, Überstand U1. Das Knopfteil 27 ist bezüglich der Schmalseiten 30, 31 versenkt in dem Gelenkbolzen 4 angeordnet. Bei der gleichfalls in Fig. 10 dargestellten niedergedrückten Stellung ist deutlich, daß dieser Überstand U1 hindert, daß etwa der Gelenkbolzen 15 bzw. ein Randbereich 34 des Knopfteiles 27 sich beim Verschieben unter die Bohrung 14 des Zangenschenkels 9 schiebt.

Im übrigen gilt bezüglich der Ausführungsform nach den Fig. 9 bis 11, daß der Zwischenabschnitt Z zwischen dem formschlußerzeugenden Querschnittsbereich (Zähne 21) und dem Gelenkbolzenkopf 15 mit gleichbleibendem Querschnitt sich sogar noch im Bereich des Knopfteiles 27 fortsetzt und dieses zumindest teilweise überragt, nämlich an den Schmalseiten 30 und 31.

In Fig. 12 ist hinsichtlich der Ausnehmung 22, welche das Knopfteil 27 umgibt, eine Abwandlung dargestellt. Die Ausnehmung 22 ist hierbei so ausgebildet, daß sich eine ellipsenförmige Randlinie 35 ergibt. Die Ellipse ist jedoch insoweit unregelmäßig,als die Brennpunkte durch unterschiedliche große Kreise erzeugt sind und die Ellipse im unteren Bereich hier einer Parabel gleicht, im oberen dagegen im wesentlichen einem exakten Halbkreis. Im oberen Bereich der Ellipse ist das Knopfteil 27 konzentrisch zu einem Brennpunkt bzw. einem Mittelpunkt der Halbkreislinie 35a angeordnet.

Die Begrenzungslinie 35 ist weiter im Bereich der stärksten Krümmung der Parabel nicht ausgeprägt, aufgrund einer Durchdringung mit einem Langloch 36 im Zangenschenkel 3.

Insgesamt ergibt sich jedoch eine ergonomisch sehr vorteilhafte Gestaltung der das Knopfteil 27 umgebenden Ausnehmung. Auch ergibt sich eine geringere Neigung hinsichtlich sich möglicherweise festsetzenden Schmutzes oder dergleichen. Diese Ausnehmung läßt sich vorteilhaft durch Schmieden herstellen.

Die Ausnehmung 37 der in Fig. 15 dargestellten Ausführungsform der Zange 1 ist exakt kreisrund ausgebildet, wobei der Mittelpunkt AM exzentrisch zum Mittelpunkt GM des Gelenkbolzens 4 angeordnet ist. Auch hier ergibt sich eine ergonomisch sehr vorteilhafte Gestaltung der Ausnehmung 37, da letztere bei Verlagerung des Gelenkbolzens 4 eine optimale Auflage für die Daumenunterseite bietet. Es ist auch denkbar, die Ausnehmung 37 ellipsenförmig (ähnlich wie die in Fig. 12 dargestellte Ausnehmung) auszugestalten, wobei der obere Bereich der Ellipse konzentrisch zu dem Mittelpunkt GM des Gelenkbolzens 4 angeordnet ist.

Der Gelenkbolzenkopf 38 ist in dem in den Fig. 16 und 17 dargestellten Ausführungsbeispiel als rundes, nach oben sphärisch gewölbtes Knopfteil 39 ausgebildet. Wie insbesondere aus Fig. 17 zu erkennen, setzt sich auch hier die Ausnehmung 22 aus einem Kegelabschnitt 32 und einem zylindrischen Abschnitt 33 zusammen. Im übrigen gilt bei dieser Ausführungsform, daß der Gelenkbolzenkopf 38 im niedergedrückten Zustand den zylindrischen Abschnitt 33 der Ausnehmung 22 in seiner Projektion im wesentlichen vollständig ausfüllt.

In den Fig. 18 und 19 sind hinsichtlich der Gestaltung des Gelenkbolzenkopfes 40 und der Ausnehmung 22, welche den Gelenkbolzen 4 umgibt, eine Abwandlung dargestellt. Die Ausnehmung 22 weist wie in den vorherigen Ausführungsbeispielen einen Kegelabschnitt 32 und einen zylindrischen Abschnitt 33 auf, wobei jedoch der Kegelabschnitt 32 einen Neigungswinkel von ca. 60° besitzt. Der Gelenkbolzenkopf 40 ist als oberseitig strukturiertes Kopfteil 41 ausgebildet. Diese Strukturierung setzt sich aus mehreren konzentrisch und höhenversetzt zueinander angeordneten, kreisrunden Abschnitten zusammen, so daß eine stufenpyramidenförmige Oberfläche des Kopfteiles 41 gebildet ist. Diese Gestaltung des Kopfteiles 41 dient in erster Linie zur-sicheren Handhabung der Zange 1 bei einer Änderung der Zangenmaulweite. Einem Abrutschen des Daumens bei einem verschmutzten Gelenkbolzenkopf 40 ist somit erfolgreich entgegengewirkt.

In den in den Fig. 15 bis 19 dargestellten Ausführungsformen bilden die profilierten Flanken eine Anschlagbegrenzung für den zu betätigenden Gelenkbolzen 4, wobei sich dieser mit der Unterseite des Gelenkbolzenkopfes 38 bzw. 40 an den genannten Längsschlitzflanken 12 abstützt.

In den Fig. 20 und 21 ist jedoch eine Ausführungsform dargestellt, bei der der Gelenkbolzen 4 keinen der genannten Gelenkbolzenköpfe aufweist. Hier ist eine Begrenzung des Verschiebeweges des Gelenkbolzens 4 lediglich durch die begrenzte Eindrücktiefe des betätigenden Daumens gegeben. Auch hier dienen die Längsschlitzflanken 12 als Anschlagbegrenzung, wobei sinnbildlich die Daumenunterseite der Unterseite eines Gelenkbolzenkopfes entspricht.

Die in den bisher genannten Ausführungsbeispielen genannten Gelenkbolzen 4 sind alle von der dem Gelenkbolzenkopf gegenüberliegende Seite mittels der Feder 23 in Richtung auf die Grundstellung belastet.

Eine Alternative hierzu zeigen die Ausführungsbeispiele in den Fig. 22 bis 24. Hierbei ist der Gelenkbolzen 4 mittels eines senkrecht zur Verschieberichtung des Gelenkbolzens 4 wirkenden Rastteiles 42 festsetzbar. Dieses Rastteil 42 setzt sich im wesentlichen aus einer Druckfeder 43 und einer Rastkugel 44 zusammen.

Die Druckfeder 43 ist hierbei in dem der Ausnehmung 22 gegenüberliegenden Schenkellängswand 9 in einer in Richtung auf die Bohrung 14 offenen Sackbohrung 45 gelagert und belastet die Kugel 44 in Richtung auf den zylindrischen Endabschnitt des Gelenkbolzens 4. Der Gelenkbolzen 4 ist in diesem Bereich mit einer entsprechenden Vertiefung 46 zum Eintritt der Kugel 44 in Grundstellung versehen.

Die Grundstellung des Gelenkbolzens 4 ist somit eindeutig definiert. Eine unbeabsichtigte Lösung des Formschlusses zwischen den Zähnen 21 des Gelenkbolzens 4 und den profilierten Längsschlitzflanken 12 wird hiermit erfolgreich entgegengewirkt. Zum Verstellen der Zangenmaulweite wird der Gelenkbolzen 4 von der den Gelenkbolzenkopf 38 aufweisenden Seite her axial verlagert, wobei die Rastkugel 44 außer Eingriff mit der Ausnehmung 46 tritt (vgl. Fig. 24). Eine Rückverlagerung des Gelenkbolzens 4 in die Grundstellung erfolgt bei diesem Ausführungsbeispiel manuell mittels Daumenbetätigung. Hierbei wird der Gelenkbolzen 4 soweit zurückverlagert bis das Rastteil 42 den Gelenkbolzen 4 festsetzt.

## Patentansprüche

1. Zange (1) mit zwei Zangenschenkeln (2, 3), die mittels eines Gelenkbolzens (4) miteinander verbunden sind, wobei der Gelenkbolzen (4) einen Gelenkbolzenkopf (15, 38, 40), ein Gelenkbolzen-Grundteil (16) und einen formschlusserzeugenden Bereich aufweist und sich an diesem Gelenkbolzen (4) kreuzen, wobei an einer Seite des Kreuzungsbereichs ein Zangenmaul (M) zwischen zwei Zangenbakken, die an den beiden Zangenschenkeln definiert sind, ausgebildet ist und an der gegenüberliegenden Seite der ersten Seite des Kreuzungsbereichs Griffabschnitte (7, 8) an den Zangenschenkeln (2, 3) ausgebildet sind, wobei der eine, zur Veränderung der Größe des Zangenmauls (M) im Kreuzungsbereich relativ zum anderen Zangenschenkel (3) stufenweise verstellbare Zangenschenkel (2) einen Freiraum (F) mit zwei Schenkellängswänden (9) des anderen Zangenschenkels (3) durchsetzt, wobei der Gelenkbolzen (4) in einer Bohrung (14) des anderen Zangenschenkels (3) passend geführt und in seiner Achsrichtung verlagerbar ist und zwei in Achsrichtung des Gelenkbolzens (4) benachbarte Querschnittsbereiche aufweist, von denen der eine, formschlusserzeugende Bereich im gekuppelten Zustand in formschlüssigem Eingriff zu den profilierten Flanken eines im Kreuzungsbereich liegenden Längsschlitzes (11) des einen Zangenschenkels (2) tritt und im entkuppelten Zustand der im Querschnitt dünnere Bereich frei im Längsschlitz (11) verschieblich ist, wobei weiter der dünnere Bereich zwei diametral einander gegenüberliegende, symmetrisch abgeflachte Flächen aufweist, und wobei die Schmalseiten (30, 31) der abgeflachten Flächen abgerundet sind und periphere Abstütz- bzw. Führungszonen für den Gelenkbolzen (4) an der Bohrungswandung einer Bohrung (14) der Schenkellängswände (9) bilden, wobei weiter der im Querschnitt dünnere Bereich auf einer Seite von dem Gelenkbolzenkopf (15, 38, 40) begrenzt ist, **dadurch gekennzeichnet, dass** der im Querschnitt dünnere Bereich des Gelenkbolzens (4) im gekuppelten Zustand die Bohrung (14) jeder Schenkellängswand (9) des anderen Zangenschenkels (3) durchsetzt, wobei die Schmalseiten (30, 31) der abgeflachten Flächen im gekuppelten bzw. entkuppelten Zustand in jeder Bohrung (14) der Schenkellängswände (9) periphere Abstütz- bzw. Führungszonen für den Gelenkbolzen (4) bilden und dass im entkuppelten Zustand ein Zwischenabschnitt (Z) des im Querschnitt dünneren Bereiches zwischen dem Formschluss erzeugenden Bereich und dem Gelenkbolzenkopf (15, 38, 40) frei im Längsschlitz (11) des einen Zangenschenkels (2) verschieblich ist.

2. Zange nach Anspruch 1, **dadurch gekennzeichnet, dass** der dünnere Querschnittsbereich einerseits von dem Gelenkbolzenkopf (15, 38, 40) und andererseits von einem Gelenkbolzenkragen (18) des Gelenkbolzen-Grundteiles (16) begrenzt ist.

3. Zange nach einem der vorhergehenden Ansprüche, **dadurch gekennzeichnet, dass** die Dicke des dünneren Querschnittsbereiches dem lichten Abstand (y) des Längsschlitzes (11) zwischen den Längsschlitzflanken (12) entspricht, wobei die Länge des dünneren Querschnittsbereiches in etwa der Addition der Breite des Durchtrittsbereiches (10) des Zangenschenkels (2) und einer Schenkellängswand (9) des Zangenschenkels (3) entspricht.

4. Zange nach einem der Ansprüche 2 oder 3, **dadurch gekennzeichnet, dass** dem dünneren Querschnittsbereich an den abgeflachten Seiten (19, 20) jeweils zwei vom Gelenkbolzenkragen (18) ausgehende Zähne (21) zum formschlüssigen Eingriff in die Zahnlücken (13) beider Längsschlitzflanken (12) angeformt sind.

5. Zange nach Anspruch 4, **dadurch gekennzeichnet, dass** die Länge der Zähne (21) etwa einem Dreiviertel der Breite (x) der Längsschlitzflanken (12) entspricht.

6. Zange nach einem der vorhergehenden Ansprüche, **dadurch gekennzeichnet, dass** in entkuppelter Stellung die Mantelwandung des Gelenkbolzenkopfes (15, 38, 40) die Abstützung und Führung innerhalb der Bohrung (14) der rechtsseitigen Schenkellängswand (9) und die Mantelwandabschnitte (16') des Gelenkbolzen-Grundteiles (16) die Abstützung und Führung an der Bohrungswandung der anderen Seite übernimmt.

7. Zange nach einem der vorhergehenden Ansprüche, **dadurch gekennzeichnet, dass** der Gelenkbolzenkopf (15, 38, 40) ein Knopfteil (27, 39) aufweist.

8. Zange nach einem der vorhergehenden Ansprüche, **dadurch gekennzeichnet, dass** der Gelenkbolzenkopf (15, 38, 40) als rundes, nach oben sphärisch gewölbtes Knopf teil (27, 39) ausgebildet ist.

9. Zange nach Anspruch 8, **dadurch gekennzeichnet, dass** der Abschnitt dünneren Querschnittes zwischen dem formschlusserzeugenden Querschnittsbereich und dem Gelenkbolzenkopf (15, 38, 40) sich mit gleichbleibendem Querschnitt in den Bereich des Knopfteiles (27, 39) fortsetzt.

10. Zange nach einem der Ansprüche 8 oder 9, **dadurch gekennzeichnet, dass** der dünnere Querschnittsbereich das Knopfteil (27, 39) an den Schmalseiten (30) und (31) überragt.

11. Zange nach einem der vorhergehenden Ansprüche, **dadurch gekennzeichnet, dass** der andere Zangenschenkel (3) einseitig, auf der Betätigungsseite des Gelenkbolzens (4) mit einer Ausnehmung (22) ausgebildet ist, in welche der Gelenkbolzenkopf (15, 38, 40) bei Betätigung aufnehmbar ist.

12. Zange nach einem der vorhergehenden Ansprüche, **dadurch gekennzeichnet, dass** ein tiefenmäßig versenkt liegender Betätigungsanschlag für den Gelenkbolzenkopf (15, 38, 40) vorgesehen ist.

13. Zange nach Anspruch 12, **dadurch gekennzeichnet, dass** die profilierten Flanken den Anschlag bilden.

14. Zange nach einem der vorhergehenden Ansprüche, **dadurch gekennzeichnet, dass** eine Federbelastung des Gelenkbolzen (4) von der dem Gelenkbolzenkopf (15, 38, 40) gegenüberliegenden Seite gegeben ist.

15. Zange nach einem der vorhergehenden Ansprüche, **dadurch gekennzeichnet, dass** der Gelenkbolzen (4) mittels eines im wesentlichen senkrecht zu seiner Verschieberichtung wirkenden Rastteiles (42) verstellbar festsetzbar ist.

16. Zange nach Anspruch 15, **dadurch gekennzeichnet, dass** das Rastteil (42) eine federbelastete Kugel (44) ist.

17. Zange nach einem der vorhergehenden Ansprüche, **dadurch gekennzeichnet, dass** der Gelenkbolzenkopf (15, 38, 40) umfangsmäßig im wesentlichen zusammenfallend mit einer kreisringförmigen Hüllfläche des Gelenkbolzens (4) ausgebildet ist.

18. Zange nach einem der vorhergehenden Ansprüche, **dadurch gekennzeichnet, dass** der andere Zangenschenkel (3) einseitig, auf der Betätigungsseite des Gelenkbolzens (4) mit einer Ausnehmung (22) ausgebildet ist.

19. Zange nach Anspruch 18, **dadurch gekennzeichnet, dass** der Gelenkbolzenkopf (15, 38, 40) bei Betätigung in die Ausnehmung (22) aufnehmbar ist.

20. Zange nach Anspruch 18, **dadurch gekennzeichnet, dass** die Ausnehmung (22) trichterförmig ausgebildet ist.

21. Zange nach Anspruch 18, **dadurch gekennzeichnet, dass** die Ausnehmung (22) exzentrisch zum Gelenkbolzenkopf (15, 38, 40) ausgebildet ist.

22. Zange nach Anspruch 18, **dadurch gekennzeichnet, dass** die Ausnehmung (22) etwa eine Daumengröße aufweist.

23. Zange nach einem der vorhergehenden Ansprüche, **dadurch gekennzeichnet, dass** der Gelenkbolzenkopf (15, 38, 40) oberseitig strukturiert ist.

24. Zange nach einem der Ansprüche 18 bis 22, **dadurch gekennzeichnet, dass** der Gelenkbolzenkopf (15, 38, 40) im niedergedrückten Zustand die Öffnung in der Ausnehmung (22) im wesentlichen vollständig ausfüllt.

25. Zange nach einem der Ansprüche 18 bis 22, **dadurch gekennzeichnet, dass** ein engster Durchmesser der Ausnehmung (22) den Durchmesser des Gelenkbolzenkopfes (15, 38, 40) übertrifft.

26. Zange nach einem der vorhergehenden Ansprüche, **dadurch gekennzeichnet, dass** der Gelenkbolzenkopf (15, 38, 40) gesondert ausgebildet ist.

27. Zange nach einem der vorhergehenden Ansprüche, **dadurch gekennzeichnet, dass** der Gelenkbolzenkopf (15, 38, 40) an ein Gelenkbolzen-Grundteil (16) zur Bildung des Gelenkbolzens (4) zapfenverbunden ist.

28. Zange nach einem der Ansprüche 18 bis 22, **dadurch gekennzeichnet, dass** die Ausnehmung (22) mit einem solchen freien Durchmesser (d) bzw. der Gelenkbolzenkopf (15, 38, 40) in Bezug auf den freien Durchmesser (d) der Ausnehmung (22) mit einer solchen Abmessung ausgebildet ist, dass auch bei niedergedrücktem Gelenkbolzen (4) ein Durchblickspalt (s) auf die profilierten Längsschlitzflanken (12) des einen Zangenschenkels (2) verbleibt.

29. Zange nach einem der vorhergehenden Ansprüche, **dadurch gekennzeichnet, dass** der Gelenkbolzenkopf (15, 38, 40) in einer Projektion im Bereich seines größten Durchmessers bezüglich der Längsschlitzflanken (12) einen Zahn der Längsschlitzflanke (12) des einen Zangenschenkels (2) bis etwa auf halbe Zahntiefe überdeckt.

30. Zange nach einem der vorhergehenden Ansprüche, **dadurch gekennzeichnet, dass** der Gelenkbolzenkopf (15, 38, 40) in seiner Grundfläche aus der Überlagerung einer abgerundeten und einer rechteckigen Fläche gebildet ist.

31. Zange nach einem der vorhergehenden Ansprüche, **dadurch gekennzeichnet, dass** eine Längserstreckung des Gelenkbolzenkopfes (15, 38, 40) den Durchmesser (d1) der gerundeten Fläche übertrifft.

32. Zange nach einem der Ansprüche 18 bis 22, **dadurch gekennzeichnet, dass** der Radius der Umfangslinie der Schmalseiten (30, 31) etwa dem Radius der Ausnehmung (22) in deren engstem Durchmesser (d) entspricht.

33. Zange nach einem der vorhergehenden Ansprüche, **dadurch gekennzeichnet, dass** ein Überstand (U1) der Rechteckfläche über die Kreisfläche im Profil den angrenzenden kreisförmigen Abschnitt (34) des Gelenkkopfes (15) übertrifft.

34. Zange nach Anspruch 33, **dadurch gekennzeichnet, dass** der kreisförmige Abschnitt durch das in den Gelenkbolzenkopf (15, 38, 40) eingesenkte Knopfteil (27, 39) gebildet ist.

35. Zange nach einem der Ansprüche 18 bis 22, **dadurch gekennzeichnet, dass** die Ausnehmung (22) so ausgebildet ist, dass sich eine ellipsenförmige Randlinie (35) ergibt, wobei das Knopfteil (27, 39) konzentrisch zu einem Brennpunkt (P) angeordnet ist.

36. Zange nach Anspruch 35, **dadurch gekennzeichnet, dass** die Randlinie (35) aus einem Halbkreisbogen (35a) und einer Parabel (35b) zusammengesetzt ist, wobei die Krümmung in einem untersten Umkehrpunkt der Parabel (35b) stärker ist als die Krümmung des Halbkreisbogens (35a).

37. Zange nach Anspruch 36, **dadurch gekennzeichnet, dass** das Knopf teil (27, 39) konzentrisch zu dem Mittelpunkt des Halbkreisbogens (35a) angeordnet ist.

38. Zange nach Anspruch 36, **dadurch gekennzeichnet, dass** die Randlinie (35) der Ausnehmung (22) im Bereich der stärksten Parabelkrümmung nicht ausgebildet ist, aufgrund einer Durchdringung der Ausnehmung (22) mit einer langlochartigen Längsausnehmung (36) im Zangenschenkel (3).

## Claims

1. Pliers (1) having two gripping shanks (2, 3) which are connected to one another by means of a hinge bolt (4), wherein the hinge bolt (4) possesses a hinge bolt head (15, 38, 40), a hinge bolt base part (16) and a region producing form-locking, and cross each other at this hinge bolt (4), wherein on one side of the region of intersection a gripping bit (M) is constructed between two gripping jaws which are defined on the two gripping shanks, and on the side opposite the first side of the region of intersection handle sections (7, 8) are formed on the gripping shanks (2, 3), wherein one stepwise adjustable gripping shank (2) for altering the size of the gripping bit (M) in the region of intersection relative to the other gripping shank (3) passes through an open space (F) having two longitudinal shank walls (9) in the other gripping shank (3), wherein the hinge bolt (4) is fitted in a bore (14) of the other gripping shank (3) and possesses two neighbouring cross-sectional regions in the axial direction of the hinge bolt (4) of which one region producing form-locking in the coupled state moves into form-locking engagement with the profiled flanks of a longitudinal slot (11) of one gripping shank (2) located in the region of intersection and in the uncoupled state the region of narrower cross-section is freely displaceable in the longitudinal slot (11), wherein further the narrower region possesses two symmetrically flattened surfaces positioned diametrically opposite one another, and wherein the narrow sides (30, 31) of the flattened surfaces are rounded and form peripheral support or guidance zones for the hinge bolt (4) on the bore wall of a bore (14) of the longitudinal walls (9) on the shank, wherein further the region of narrower cross-section is bounded on a side of the hinge bolt head (15, 38, 40), **characterized in that** the region of the hinge bolt (4) of narrower cross-section in the coupled state passes through the bore (14) of each shank longitudinal wall (9) of the other gripping shank (3), wherein the narrow sides (30, 31) of the flattened surfaces in the coupled or uncoupled state form in each bore (14) of the shank longitudinal walls (9) peripheral support or guidance zones for the hinge bolts (4) and that in the uncoupled state an intermediate section (Z) of the region of narrower cross-section between the region producing form-locking and the hinge bolt head (15, 38, 40) is freely displaceable in the longitudinal slot (11) of one gripping shank (2).

2. Pliers according to Claim 1, **characterized in that** the region of narrower cross-section is bounded on one side by the hinge bolt head (15, 38, 40) and on the other side by a hinge bolt collar (18) of the hinge bolt base part (16).

3. Pliers according to one of the preceding claims, **characterized in that** the thickness of the region of narrower cross-section matches the open width (y) of the longitudinal slot (11) between the flanks (12) of the longitudinal slot, wherein the length of the region of narrower cross-section is approximately equal to the sum of the width of the region of passage (10) of the gripping shank (2) and a shank longitudinal wall (9) of the gripping shank (3).

4. Pliers according to one of Claims 2 or 3, **characterized in that** formed on each of the flattened sides (19, 20) of the region of narrower cross-section are two teeth (21) emanating from the hinge bolt collar (18) for form-locking engagement into the tooth spaces (13) of both flanks (12) of the longitudinal slot.

5. Pliers according to Claim 4, **characterized in that** the length of the teeth (21) is approximately equal to three-quarters of the width (x) of the shank slot flanks (12).

6. Pliers according to one of the preceding claims, **characterized in that** in uncoupled position the jacket wall of the hinge bolt head (15, 38, 40) assumes the support and guidance inside the bore (14) of the right-hand shank longitudinal wall (9) and the jacket wall section (16') of the hinge bolt base part (16) assumes the support and guidance on the bore wall of the other side.

7. Pliers according to one of the preceding claims, **characterized in that** the hinge bolt head (15, 38, 40) possesses a button part (27, 39).

8. Pliers according to one of the preceding claims, **characterized in that** the hinge bolt head (15, 38, 40) is constructed as a round, upwardly spherically domed button part (27, 39).

9. Pliers according to Claim 8, **characterized in that** the section of narrower cross-section between the cross-sectional region producing form-locking and the hinge bolt head (15, 38, 40) continues with unchanging cross-section into the region of the button part (27, 39).

10. Pliers according to one of Claims 8 or 9, **characterized in that** the region of narrower cross-section projects over the button part (27, 39) on the narrow sides (30) and (31).

11. Pliers according to one of the preceding claims, **characterized in that** the other gripping shank (3) is constructed on one side, on the actuating side of the hinge bolt (4) with a recess (22) into which the hinge bolt head (15, 38, 40) can be received on actuation.

12. Pliers according to one of the preceding claims, **characterized in that** an actuating limit stop located sunk to a depth is provided for the hinge bolt head (15, 38, 40).

13. Pliers according to Claim 12, **characterized in that** the profiled flanks form the limit stop.

14. Pliers according to one of the preceding claims, **characterized in that** there is spring-loading of the hinge bolt (4) from the side located opposite the hinge bolt head (15, 38, 40).

15. Pliers according to one of the preceding claims, **characterized in that** the hinge bolt (4) is adjustably fixable by means of a locking part (42) acting substantially perpendicularly to its direction of displacement.

16. Pliers according to Claim 15, **characterized in that** the locking part (42) is a spring-loaded ball (44).

17. Pliers according to one of the preceding claims, **characterized in that** in terms of its circumference the hinge bolt head (15, 38, 40) is constructed substantially coinciding with a circular envelope surface of the hinge bolt (4).

18. Pliers according to one of the preceding claims, **characterized in that** the other gripping shank (3) is constructed on one side, on the actuating side of the hinge bolt (4) with a recess (22).

19. Pliers according to Claim 18, **characterized in that** the hinge bolt head (15, 38, 40) on actuation is receivable into the recess (22).

20. Pliers according to Claim 18, **characterized in that** the recess (22) is of funnel-shaped construction.

21. Pliers according to Claim 18, **characterized in that** the recess (22) is constructed eccentrically with respect to the hinge bolt head (15, 38, 40).

22. Pliers according to Claim 18, **characterized in that** the recess (22) is approximately thumb-sized.

23. Pliers according to one of the preceding claims, **characterized in that** the hinge bolt head (15, 38, 40) is textured on the upper side.

24. Pliers according to one of Claims 18 to 22, **characterized in that** the hinge bolt head (15, 38, 40) in the pushed-down condition substantially completely fills the opening in the recess (22).

25. Pliers according to one of Claims 18 to 22, **characterized in that** a narrowest diameter of the recess (22) exceeds the diameter of the hinge bolt head (15, 38, 40).

26. Pliers according to one of the preceding claims, **characterized in that** the hinge bolt head (15, 38, 40) is constructed separately.

27. Pliers according to one of the preceding claims, **characterized in that** the hinge bolt head (15, 38, 40) is joined by mortise and tenon to a hinge bolt base part (16) to form the hinge bolt (4).

28. Pliers according to one of Claims 18 to 22, **characterized in that** the recess (22) is constructed with such an open diameter (d) and the hinge bolt head (15, 38, 40) in such a size with respect to the open diameter (d) of the recess (22) that even with the hinge bolt (4) pressed down a sighting aperture (s) onto the profiled longitudinal slot flanks (12) of one gripping shank (2) remains.

29. Pliers according to one of the preceding claims, **characterized in that** the hinge bolt head (15, 38, 40) in a projection in the region of its greatest diameter with respect to the longitudinal slot flanks (12) covers a tooth of the longitudinal slot flank (12) of one gripping shank (2) to approximately half the tooth depth.

30. Pliers according to one of the preceding claims, **characterized in that** the base surface of the hinge bolt head (15, 38, 40) is formed from the superposition of a rounded and a rectangular surface.

31. Pliers according to one of the preceding claims, **characterized in that** a longitudinal extension of the hinge bolt head (15, 38, 40) exceeds the diameter (dl) of the rounded surface.

32. Pliers according to one of Claims 18 to 22, **characterized in that** the radius of the perimeter line of the narrow sides (30, 31) is approximately equal to the radius of the recess (22) at the narrowest diameter (d) thereof.

33. Pliers according to one of the preceding claims, **characterized in that** an overhang (U1) of the rectangular surface over the circular surface in profile surpasses the adjoining circular section (34) of the hinge head (15).

34. Pliers according to Claim 33, **characterized in that** the circular section is formed by the button part (27, 39) sunk into the hinge bolt head (15, 38, 40).

35. Pliers according to one of Claims 18 to 22, **characterized in that** the recess (22) is constructed in such a way that an elliptical perimeter line (35) is produced, wherein the button part (27, 39) is arranged concentrically with respect to a focal point (P).

36. Pliers according to Claim 35, **characterized in that** the perimeter line (35) is composed of a semicircular arc (35a) and a parabola (35b), wherein the curvature at a lowest inversion point of the parabola (35b) is greater than the curvature of the semicircular arc (35a).

37. Pliers according to Claim 36, **characterized in that** the button part (27, 39) is arranged concentrically with the centre of the semicircular arc (35a).

38. Pliers according to Claim 36, **characterized in that** the perimeter line (35) of the recess (22) is not constructed in the region of greatest parabolic curvature due to penetration of the recess (22) by a slot-like longitudinal recess (36) in the gripping shank (3).

## Revendications

1. Pince (1) munie de deux branches de pince (2, 3), qui sont reliées l'une à l'autre au moyen d'une broche d'articulation (4), la broche d'articulation (4) comportant une tête (15, 38, 40) de broche d'articulation, une partie de base (16) de broche d'articulation et une zone créant une liaison par conjugaison de forme, et les branches de pince se croisant sur la broche d'articulation (4), tandis que sur une face de la zone de croisement est formée une ouverture de pince (M) entre deux mâchoires de pince, qui sont définies sur les deux de pince, et que sur la face opposée à la première face de la zone de croisement, sont définies des parties de saisie (7, 8) manuelles sur les branches de pince (2, 3), dans laquelle pince l'une des branches de pince, pour faire varier la taille de l'ouverture (M) de pince dans la zone de croisement par rapport à l'autre branche de pince (3) de la branche de pince (2) réglable par degrés, traverse un espace libre (F) muni de deux parois longitudinales (9) de branches de l'autre branche de pince (3), la broche d'articulation étant guidée de façon ajustée dans un alésage (14) de l'autre branche de pince (3) et étant susceptible d'être déplacée dans la direction de son axe et comportant deux zones de section transversale voisines dans la direction de l'axe de la broche d'articulation (4), dans laquelle pince l'une de ces zones créant une liaison par conjugaison de forme à l'état accouplé, entre en contact par conjugaison de forme avec les flancs profilés d'une fente longitudinale (11) de l'une des branches de pince située dans la zone de croisement, et à l'état désaccouplé, la zone plus mince en section transversale est déplacée en coulissement libre dans la fente longitudinale (11), la zone la plus mince comportant en outre deux surfaces diamétralement opposées, aplaties symétriquement, et les faces étroites (30, 31) des surfaces aplaties étant arrondies et formant des zones périphériques d'appui ou de guidage pour la broche d'articulation (4) sur la paroi d'alésage d'un alésage (14) des parois longitudinales (9) de branches, la zone la plus mince en section transversale étant délimitée sur une face de la tête (15, 38, 40) de broche d'articulation, **caractérisée en ce que** la zone la plus mince en section transversale de la broche d'articulation (4), à l'état accouplé, traverse l'alésage (14) de chaque paroi longitudinale (9) de branche de l'autre branche de pince (3), **en ce que** les faces étroites (30, 31) des surfaces aplaties à l'état accouplé ou désaccouplé dans chaque alésage (14) des parois longitudinales (9) de branches forment des zones périphériques d'appui ou de guidage pour la broche d'articulation (4), et **en ce que**, à l'état désaccouplé, une partie intermédiaire (Z) de la zone la plus mince en section transversale entre la zone créant la liaison par conjugaison de forme et la tête (15, 38, 40) de broche d'articulation, est librement coulissante dans la fente longitudinale (11) d'une branche de pince (2).

2. Pince selon la revendication 1, **caractérisée en ce que** la zone de section transversale la plus mince est délimitée d'une part par la tête (15, 38, 40) de la broche d'articulation, et d'autre part par une collerette (18) de broche d'articulation de la partie de base (16) de la broche d'articulation.

3. Pince selon l'une des revendications précédentes, **caractérisée en ce que** l'épaisseur de la zone de section transversale la plus mince correspond à l'écartement libre (y) de la fente longitudinale (11) entre les flancs (12) de la fente longitudinale, la longueur de la zone de section transversale la plus mince correspondant sensiblement à l'addition de la largeur de la zone (10) de passage transversal de la branche de pince (2) et une paroi longitudinale (9) de branche de la branche de pince (3).

4. Pince selon l'une des revendications 2 ou 3, **caractérisée en ce que**, sur la zone de section transversale la plus mince, sur les faces de méplats (19, 20), sont formées des dents (21) partant de chacune des deux collerettes (18) de broche d'articulation pour l'engrènement par conjugaison de forme dans les intervalles de dents (13) des deux flancs (12) de la fente longitudinale.

5. Pince selon la revendication 4, **caractérisée en ce que** la longueur des dents (21) correspondant sensiblement aux trois-quarts de la largeur (x) des flancs (12) de la fente longitudinale.

6. Pince selon l'une des revendications précédentes, **caractérisée en ce que**, dans la position désaccouplée, la paroi d'enveloppe de la tête (15, 38, 40) de broche d'articulation prend en charge l'appui et le guidage à l'intérieur de l'alésage (14) de la paroi longitudinale (9) de branche du côté droit et la partie (16') de paroi d'enveloppe de la partie de base (16) de la broche d'articulation, et prend en charge l'appui et le guidage de la paroi d'alésage de l'autre face.

7. Pince selon l'une des revendications précédentes, **caractérisée en ce que** la tête (15, 38, 40) de la broche d'articulation comporte une partie (27, 39) en bouton de saisie.

8. Pince selon l'une des revendications précédentes, **caractérisée en ce que** la tête (15, 38, 40) de la broche d'articulation est réalisée comme une partie de bouton de saisie (27, 39) arrondie et bombée de façon sphérique vers le haut.

9. Pince selon la revendication 8, **caractérisée en ce que** la partie de section transversale plus mince se prolonge entre les zones de section transversale créant la liaison par conjugaison de forme et la tête (15, 38, 40) de la broche d'articulation en conservant la même section transversale dans la zone de la partie de bouton de saisie (27, 39).

10. Pince selon l'une des revendications 8 ou 9, **caractérisée en ce que** la zone de section transversale plus mince dépasse de la partie de bouton de saisie (27, 39) sur les faces étroites (30) et (31).

11. Pince selon l'une des revendications précédentes, **caractérisée en ce que** l'autre branche de pince (3) est réalisée sur une face, du côté d'actionnement de la broche d'articulation (4), avec une cavité (22), dans laquelle la tête (15, 38, 40) de la broche d'articulation est susceptible d'être saisie au cours de l'actionnement.

12. Pince selon l'une des revendications précédentes, **caractérisée en ce qu'**est prévue une butée d'actionnement disposée en creux et enfoncée de façon relativement profonde pour la tête (15, 38, 40) de la broche d'articulation.

13. Pince selon la revendication 12, **caractérisée en ce que** les flancs profilés forment la butée.

14. Pince selon l'une des revendications précédentes, **caractérisée en ce qu'**une sollicitation élastique de la broche d'articulation (4) est appliquée depuis le côté opposé de la tête (15, 38, 40) de la broche d'articulation.

15. Pince selon l'une des revendications précédentes, **caractérisée en ce que** la broche d'articulation (4) est susceptible d'être fixée de façon réglable au moyen d'une pièce de verrouillage (42) agissant de façon sensiblement perpendiculaire à la direction de coulissement de la broche d'articulation.

16. Pince selon la revendication 15, **caractérisée en ce que** la pièce de verrouillage (42) est une bille (44) sollicitée élastiquement.

17. Pince selon l'une des revendications précédentes, **caractérisée en ce que** la tête (15, 38, 40) de la broche d'articulation est réalisée à sa périphérie en se raccordant sensiblement en coïncidence avec une surface enveloppante de forme circulaire de la broche d'articulation (4).

18. Pince selon l'une des revendications précédentes, **caractérisée en ce que** l'autre branche de pince (3) est réalisée sur une face du côté d'actionnement de la broche d'articulation (4) avec une cavité (22).

19. Pince selon la revendication 18, **caractérisée en ce que** la tête (15, 38, 40) de la broche d'articulation, est susceptible d'être saisie dans la cavité (22) au cours de l'actionnement.

20. Pince selon la revendication 18, **caractérisée en ce que** la cavité (22) est réalisée en forme d'entonnoir.

21. Pince selon la revendication 18, **caractérisée en ce que** la cavité (22) est réalisée de façon excentrique par rapport à la tête (15, 38, 40) de la broche d'articulation.

22. Pince selon la revendication 18, **caractérisée en ce que** la cavité (22) présente approximativement la taille d'un pouce.

23. Pince selon l'une des revendications précédentes, **caractérisée en ce que** la tête (15, 38, 40) de la broche d'articulation présente un relief sur sa face supérieure.

24. Pince selon l'une quelconque des revendications 18 à 22, **caractérisée en ce que** la tête (15, 38, 40) de la broche d'articulation, à l'état pressé à l'intérieur remplit de façon sensiblement complète l'ouverture dans la cavité (22).

25. Pince selon l'une quelconque des revendications 18 à 22, **caractérisée en ce que** le diamètre le plus étroit de la cavité (22) dépasse le diamètre de la tête (15, 38, 40) de la broche d'articulation.

26. Pince selon l'une des revendications précédentes, **caractérisée en ce que** la tête (15, 38, 40) de la broche d'articulation est réalisée séparément.

27. Pince selon l'une des revendications précédentes, **caractérisée en ce que** la tête (15, 38, 40) de la broche d'articulation est reliée par un montage en cheville à une partie de base (16) de broche d'articulation pour réaliser la broche d'articulation complète (4).

28. Pince selon l'une des revendications 18 à 22, **caractérisée en ce que** la cavité (22) présente un diamètre libre (d) tel où la tête (15, 38, 40) de la broche d'articulation par rapport au diamètre libre (d) de la cavité (22) présente une dimension telle que même lorsque la broche d'articulation (4) est enfoncée à l'intérieur de la cavité, il subsiste un intervalle d'observation (s) sur les flancs (12) de la fente longitudinale profilée de l'une (2) des branches de pince.

29. Pince selon l'une des revendications précédentes, **caractérisée en ce que** la tête (15, 38, 40) de la broche d'articulation, en projection dans la zone de son plus grand diamètre, sur les flancs (12) de la fente longitudinale, recouvrent une dent du flanc (12) de la fente longitudinale de l'une (2) des branches de pince, jusqu'à environ la moitié de la profondeur de dent.

30. Pince selon l'une des revendications précédentes, **caractérisée en ce que** la tête (15, 38, 40) de la broche d'articulation est réalisée pour sa surface de base, par le recouvrement d'une surface arrondie et d'une surface rectangulaire.

31. Pince selon l'une des revendications précédentes, **caractérisée en ce qu'**un prolongement longitudinal de la tête (15, 38, 40) de la broche d'articulation, dépasse le diamètre (d1) de la surface arrondie.

32. Pince selon l'une des revendications 18 à 22, **caractérisée en ce que** le rayon de la ligne périphérique des faces étroites (30, 31) correspond sensiblement au rayon de la cavité (22) à son diamètre le plus étroit (d).

33. Pince selon l'une des revendications précédentes, **caractérisée en ce qu'**une partie en saillie (U1) de la surface rectangulaire dépasse au-dessus de la surface circulaire sur le profil de la partie contiguë (34) de forme circulaire de la tête d'articulation (15).

34. Pince selon la revendication 33, **caractérisée en ce que** la partie de forme circulaire est constituée de la partie de bouton (27, 39) formée sur la tête (15, 38, 40) de la broche d'articulation.

35. Pince selon l'une des revendications 18 à 22, **caractérisée en ce que** la cavité (22) est réalisée de sorte à obtenir une ligne de bord (35) de forme elliptique, la partie de bouton (27, 39) étant disposée concentriquement à un foyer (P) de l'ellipse.

36. Pince selon la revendication 35, **caractérisée en ce que** la ligne de bord (35) est constituée de l'assemblage d'un demi arc de cercle (35a) et une parabole (35b), le rayon de courbure d'un point inférieur de rebroussement de la parabole (35b) étant plus grand que le rayon de courbure du demi arc de cercle (35a).

37. Pince selon la revendication 36, **caractérisée en ce que** la partie de bouton (27, 39) est disposée concentriquement au centre du demi arc de cercle (35a).

38. Pince selon la revendication 36, **caractérisée en ce que** la ligne de bord (35) de la cavité (22) n'est pas formée dans la zone de plus forte courbure de la parabole, du fait que la cavité (22) est traversée par une cavité longitudinale (36) du genre d'un trou oblong, dans la branche de pince (3).
